# EUROPÄISCHE PATENTSCHRIFT

(11) **EP 4 210 515 B1**
(45) Veröffentlichungstag und Bekanntmachung des Hinweises auf die Patenterteilung: **04.09.2024**
(21) Anmeldenummer: 21798619.9
(22) Anmeldetag: 20.10.2021
(51) Int. Cl.: A24C 5/32, A24C 5/28

(54) **ÜBERGABEVORRICHTUNG DER TABAK VERARBEITENDEN INDUSTRIE**
TRANSFER APPARATUS FOR THE TOBACCO-PROCESSING INDUSTRY
DISPOSITIF DE TRANSFERT DE L'INDUSTRIE DU TABAC

(30) Priorität: 27.10.2020 DE 102020128187
(43) Veröffentlichungstag der Anmeldung: 19.07.2023
(73) Patentinhaber: Körber Technologies GmbH, 21033 Hamburg (DE)
(72) Erfinder: DEPPE, Oliver, 22119 Hamburg (DE)
(74) Vertreter: Seemann & Partner Patentanwälte mbB
(86) Internationale Anmeldenummer: PCT/EP2021/079045
(87) Internationale Veröffentlichungsnummer: WO 2022/090016

(56) Entgegenhaltungen:
- EP-A1- 1 525 811
- WO-A1-2005/089574
- WO-A2-00/57733

## Beschreibung

Die Erfindung betrifft eine Übergabevorrichtung der Tabak verarbeitenden Industrie zur Übergabe stabförmiger Artikel der Tabak verarbeitenden Industrie von einer Strangmaschine, in der die stabförmigen Artikel der Tabak verarbeitenden Industrie in einer Richtung gefördert werden, die einer Längsachse der Artikel entspricht, auf eine Kombiniermaschine, in der die stabförmigen Artikel quer zu deren Längsachse gefördert werden. Die Erfindung betrifft ferner eine Maschine der Tabak verarbeitenden Industrie.

Aus EP 1 164 878 B1 ist eine Vorrichtung zum Handhaben bzw. zum Trans-portieren von langgestreckten Gegenständen, wie beispielsweise Zigaret-ten oder Zigarillos, mit einer Mehrzahl von muldenförmigen Aufnahmen für je einen Gegenstand bekannt. Eine derartige Vorrichtung, die auch als Spinne bezeichnet werden kann, dient dazu, beispielsweise Zigaretten o-der andere stabförmige Produkte der Tabak verarbeitenden Industrie aus einer längsaxialen Bewegungsrichtung zu übergeben auf eine queraxiale Bewegungsrichtung, wobei die längsaxiale Bewegungsrichtung entlang der Längsachse des stabförmigen Artikels ist und die queraxiale Bewegungsrichtung quer, insbesondere senkrecht, zu dieser Längsachse des stabförmigen Artikels. Im Anschluss an das Abgeben der stabförmigen Artikel von der Spinne in die Vorrichtung, in der die stabförmigen Artikel queraxial gefördert werden, werden diese typischerweise mit weiteren stabförmigen Artikeln in Längsachse hintereinander kombiniert und es wird ein Umhüllungsmaterial um diese Artikel herumgewickelt. So wird beispielsweise in einer sogenannten MAX ein Filtersegment doppelter Gebrauchslänge zwischen zwei Tabakstöcke eingebracht und mit einem Belagpapier umhüllt, woraufhin dann ein Schnitt durch die Mitte des doppeltlangen Filterstücks durchgeführt wird, eine der beiden Filterzigaretten um 180° gedreht wird, die Filterzigaretten entsprechend getestet werden und untersucht werden und anschließend in einen Massenstrom abgegeben werden. Eine derartige MAX, die auch als Kombiniermaschine bezeichnet werden kann, steht üblicherweise in einem rechten Winkel zu einer Strangmaschine, aus der die strangförmigen Artikel abgelängt werden. Die Übergabe von der Strangmaschine in die Kombiniermaschine geschieht unter anderem mit der sogenannten Spinne.

Aus EP 0 641 524 B1 ist eine Aufstellung einer Maschine der Tabak verarbeitenden Industrie bekannt, bei der verschiedene Elemente der Maschine in einer 180°-Aufstellung vorgesehen sind. D. h., zunächst wird in einer Richtung ein Strang gebildet und aus diesem Strang stabförmige Artikel abgelängt, um diese dann mittels einer Übergabevorrichtung in eine queraxiale Förderung zu übergeben, die schlussendlich entgegen der Förderrichtung des Strangs zurückläuft.

Aus EP 2 997 839 B1 ist eine Vorrichtung und ein Verfahren zur Übergabe stabförmiger Artikel der Tabak verarbeitenden Industrie von einem Längsförderer zur längsaxialen Förderung der Artikel auf einen Querförderer zur queraxialen Förderung der Artikel oder umgekehrt bekannt. Hierbei sind Längsförderer und Querförderer in linearer Ausrichtung zueinander aufgestellt. Es ist ein Trägerelement an einem Trommelkörper vorgesehen, das um eine Schwenkachse schwenkbar ist. Zur Änderung der Ausrichtung der stabförmigen Artikel von längsaxial auf queraxial oder umgekehrt, wird das Trägerelement verschwenkt.

Aus der EP 1 525 811 A ist eine Maschine gemäß dem Oberbegriff des Anspruchs 1 bekannt.

Die Maschinen des Standes der Technik weisen relativ viel Platzbedarf auf und benötigen zur Übergabe von stabförmigen Artikeln aus einer längsaxialen Förderrichtung in eine queraxiale Förderrichtung, d. h. von der Strangmaschine zur Kombiniermaschine, relativ viele Maschinenelemente.

Es ist Aufgabe der vorliegenden Erfindung, eine Übergabevorrichtung der Tabak verarbeitenden Industrie und eine Maschine der Tabak verarbeitenden Industrie anzugeben, die insgesamt kleiner als bekannte Maschinen sind und weniger Maschinenelemente benötigen. Es ist insbesondere Aufgabe, eine entsprechende Übergabevorrichtung sowie eine Maschine der Tabak verarbeitenden Industrie anzugeben, die mit weniger Energie bzw. Luftverbrauch zurechtkommen und zudem eine schonendere Behandlung der stabförmigen Artikel bei der Herstellung stabförmiger Artikel der Tabak verarbeitenden Industrie zu ermöglichen.

Gelöst wird diese Aufgabe durch eine Übergabevorrichtung der Tabak verarbeitenden Industrie zur Übergabe stabförmiger Artikel der Tabak verarbeitenden Industrie von einer Strangmaschine, in der die stabförmigen Artikel der Tabak verarbeitenden Industrie in einer Richtung gefördert werden, die einer Längsachse der Artikel entspricht, auf eine Kombiniermaschine, in der die stabförmigen Artikel quer zu deren Längsachse gefördert werden, die dadurch weitergebildet ist, dass das Förderorgan eine Aufnahmemulde aufweist, die ausgebildet ist, einen stabförmigen Artikel in einer Aufnahmeposition aufzunehmen, wobei die Aufnahmemulde tangential in Umfangsrichtung des Förderorgans ausgerichtet ist, wobei zudem eine Schneidvorrichtung vorgesehen ist, wobei das Förderorgan als Gegenlager zu der Schneidvorrichtung dient, wobei stromabwärts des Förderorgans eine Drehfördervorrichtung vorgesehen ist, die ausgebildet ist, von dem Förderorgan den längsaxial geförderten stabförmigen Artikel längsaxial abzunehmen und in eine Aufnahme der Drehfördervorrichtung aufzunehmen und während einer Rotation der Drehfördervorrichtung die Aufnahme zu drehen, so dass die Aufnahme nach der Drehung während der Rotation des Drehförderorgans queraxial bewegt wird.

Durch die erfindungsgemäße Maßnahme ist es ermöglicht, eine übliche Spinne wegzulassen. Zudem kann in einer Ausführungsform auch vorgesehen sein, dass eine vorgelagerte Strangmaschine kein Schneidmesser bzw. keine Schneidvorrichtung aufweist, um den Strang in stabförmige Artikel zu schneiden, da das Schneiden in stabförmige Artikel auch in der Übergabevorrichtung stattfinden kann. Insbesondere ist es mit der Übergabevorrichtung möglich, ein aufwendiges Transfermodul entfallen zu lassen, indem beispielsweise die stabförmigen Artikel der Tabak verarbeitenden Industrie in der Übergabevorrichtung auf ein gewünschtes Maß direkt geschnitten werden.

Vorzugsweise sorgt die Übergabevorrichtung dafür, dass die stabförmigen Artikel von einer längsaxialen Förderung in eine queraxiale Förderung in einer linearen Förderrichtung gehalten werden. Die Organe der Übergabevorrichtung, also beispielsweise das Förderorgan und die Drehfördervorrichtung sind somit in einer Draufsicht in einer geraden Linie hintereinander angeordnet. Hierdurch wird es möglich, eine Maschine der Tabak verarbeitenden Industrie in einer linearen Ausrichtung eines Längsförderers, beispielsweise einer Strangmaschine und eines Querförderers, beispielsweise einer Kombiniermaschine, anzuordnen.

Das Förderorgan weist hierbei vorzugsweise eine Aufnahmemulde oder Aufnahmemulden zur Aufnahme der stabförmigen Artikel auf, die längsaxial entlang eines Umfangs des Förderorgans ausgerichtet sind. Vorzugsweise ist eine Aufnahmemulde vorgesehen, die durchgehend über den Umfang des Förderorgans angeordnet ist, wobei insbesondere eine Mehrzahl von Saugöffnungen vorgesehen sind, um eine Mehrzahl von stabförmigen Artikeln längsaxial hintereinander angeordnet entlang des Umfangs in der Aufnahmemulde vorzusehen oder zu halten. In diesem Fall kann vorgesehen sein, dass die Aufnahmemulde eine einzige Aufnahmemulde ist, die sich über den gesamten Umfang des Förderorgans erstreckt. Es können auch zwei oder mehr parallel nebeneinander angeordnete Aufnahmemulden vorgesehen sein, um zwei oder mehr parallel längsaxial geförderte Stränge bzw. stabförmige Artikel in dem Förderorgan aufzunehmen. Die zwei oder mehr parallel nebeneinander angeordneten Aufnahmemulden können auch durchgehend über den Umfang des Förderorgans angeordnet sein.

Vorzugsweise ist die Drehung der Aufnahmen der Drehfördervorrichtung um 90° vorgesehen.

Vorzugsweise sind eine Aufnahme der Drehfördervorrichtung oder wenigstens zwei parallel ausgerichtete Aufnahmen der Drehfördervorrichtung auf einem Aufnahmekörper vorgesehen, wobei der Aufnahmekörper um 90° um eine Drehachse, die insbesondere als radiale Achse zum Drehförderorgan ausgebildet ist, drehbar ist.

Vorzugsweise sind eine Mehrzahl von Aufnahmekörpern an der Drehfördervorrichtung angeordnet.

Vorzugsweise liegt die Mitte einer Aufnahme oder die Mitte zwischen wenigstens zwei Aufnahmen des Aufnahmekörpers auf der Drehachse. Hierdurch ist eine Drehung des Aufnahmekörpers möglich, ohne eine Unwucht zu erzielen.

Vorzugsweise weist das Förderorgan Schlitze zur Aufnahme wenigstens eines Messers der Schneidvorrichtung, insbesondere im Bereich der Aufnahmemulde oder der Aufnahmemulden für den stabförmigen Artikel oder die stabförmigen Artikel, auf. Hierdurch ist ein Gegenlager für die Schneidvorrichtung im Förderorgan ermöglicht. Insbesondere ist hierdurch ein sauberer Schnitt durch die stabförmigen Artikel, die in den Aufnahmemulden aufgenommen sind, möglich.

Ferner ist es auch möglich, einen Strang im Hinblick auf dessen stromabwärtigen Teil in die Aufnahmemulde oder in eine Aufnahmemulde aufzunehmen, um einen stabförmigen Artikel abzulängen und nach dem Ablängen weiter zu fördern.

Vorzugsweise sind die Schlitze breiter als die Dicke des wenigstens einen Messers und/oder haben einen vorgebbaren Winkel, der ungleich 90° von einer Tangente der Aufnahmemulde für die stabförmigen Artikel ist. Vorzugsweise ist eine Ebene durch einen Schlitz eine senkrechte Ebene zur Tangentialebene mit einem Winkel der ungleich 90° zur Tangente des Umfangs des Förderorgans ist.

Vorzugsweise ist die Schneidvorrichtung ein Rotationsmesser mit mehr als zwei Messern, insbesondere mehr oder gleich vier Messern, insbesondere mehr oder gleich sechs Messern, insbesondere mehr oder gleich acht Messern, insbesondere mehr oder gleich zehn Messern, insbesondere mehr oder gleich zwölf Messern, insbesondere mehr oder gleich vierzehn Messern, insbesondere mehr oder gleich sechzehn Messern, insbesondere mehr oder gleich achtzehn Messern, insbesondere mehr oder gleich zwanzig Messern, insbesondere mehr oder gleich zweiundzwanzig Messern. Vorzugsweise sind maximal vierundzwanzig Messer vorgesehen. Im Rahmen der Erfindung kann ein Messer auch als Schneide bezeichnet werden.

Vorzugsweise weisen die Messer Hartmetallschneiden auf oder sind Hartmetallschneiden, wobei das Material der Hartmetallschneiden insbesondere so ausgewählt ist, dass ohne ein Schärfen der Messer im Betrieb die Messer wenigstens jeweils 300.000 Schnitte, insbesondere wenigstens jeweils 400.000 Schnitte, vorzugsweise jeweils 500.000 Schnitte, ermöglichen. Das Material kann beispielsweise ein Metallmatrix-Verbundwerkstoff sein, beispielsweise ein Wolframcarbid-Cobalt-Hartmetall oder Stahl, das kleine Partikel aus Diamant oder kubisches Zirkonia aufweist. Hartmetallschneiden für den erfindungsgemäßen Verwendungszweck sind beispielsweise aus DE 10 2020 120 576.7, angemeldet am 04.08.2020, beschrieben. Vorzugsweise haben die Hartmetallschneiden eine Härte von 1400 bis 2200 HV30, eine Biegebruchfestigkeit von 3600 bis 4400 MPa und die Korngröße des Materials beträgt 0,2 bis 1,3 µm.

Vorzugsweise ist die Schneidvorrichtung ohne Schärfvorrichtung betreibbar.

Vorzugsweise weisen die Messer eine Dicke von 0,15 mm bis 0,25 mm, insbesondere von 0,18 mm bis 0,22 mm auf.

Vorzugsweise sind die Schlitze 0,25 mm bis 0,35 mm, insbesondere 0,28 mm bis 0,32 mm, breit.

Vorzugsweise ist ein Verhältnis der Schlitzbreite zur Dicke der Messer bzw. Schneiden in einem Bereich von 1,4 mm bis 1,6 mm.

Besonders prozessstabil ist die Übergabevorrichtung, wenn das Förderorgan und/oder die Drehfördervorrichtung als Trommel ausgebildet ist oder sind. Derartige Trommeln sind in der Tabak verarbeitenden Industrie grundsätzlich bekannt und insofern sehr prozesssicher.

Vorzugsweise weist die Drehfördervorrichtung für die Drehung der Aufnahmen eine Kurvensteuerung auf.

Vorzugsweise sind die Messer der Schneidvorrichtung ausgebildet, einen axialen Ausgleichshub durchzuführen, der vorzugsweise kurvengesteuert ist. Durch den axialen Ausgleichshub wird dafür gesorgt, dass die linear geförderten stabförmigen Artikel, ohne aufgestaut zu werden bzw. gebremst zu werden, beim Schnitt weitergefördert werden können.

Die Aufgabe wird ferner gelöst durch eine Maschine der Tabak verarbeitenden Industrie mit einer Strangmaschine, einer erfindungsgemäßen Übergabevorrichtung, die stromabwärts an die Strangmaschine anschließt oder Teil der Strangmaschine ist und eine Kombiniermaschine, die sich stromabwärts an die Übergabevorrichtung anschließt.

Vorzugsweise ist die Kombiniermaschine eine Filteransetzmaschine, eine Multisegmentfiltermaschine, Multisegmentmaschine oder eine Segmentkombinationsmaschine. Beispielsweise kann die Kombiniermaschine auch eine Maschine sein, die Heat-Not-Burn-Komponenten zusammensetzt. Im Rahmen der Erfindung kann die Kombiniermaschine auch als Kombiniervorrichtung oder Combiner bezeichnet werden.

Vorzugsweise sind die Strangmaschine, die Übergabevorrichtung und die Kombiniermaschine in einer geraden Linie hintereinander angeordnet.

Als stabförmige Artikel, die durch die Übergabevorrichtung, vorzugsweise einer Strangmaschine, auf eine Kombiniermaschine übergeben werden, eignen sich Zigarettenstöcke, mit einem Metallband zum induktiven Heizen versehene Tabakstöcke, Filtersegmente, Hohlsegmente aber auch Strohhalme.

Erfindungsgemäß ist eine Maschine der Tabak verarbeitenden Industrie vorgesehen, bei der eine Strangmaschine mit einer Multisegmentmaschine in einer Geradeausaufstellung gekoppelt ist.

Herkömmlicherweise wird bei der Übergabe ein Transfermodul verwendet, welches zwischen der Strangmaschine und einem ersten Filterzuführmodul steht und Tabakstöcke mit einem Metallband, sogenannte CLT-Segmente, aufnimmt. Die Tabakstöcke können auf eine vorbestimmte Teilung, beispielsweise eine 30pi Teilung, gebracht werden, getaumelt werden, mittels zweier Schneideinheiten in, beispielsweise 12 mm, Segmente geschnitten, gestaffelt und zusammengeschoben werden. Zudem können dann die Tabakstöcke mittels einer Trommel gedreht werden, damit das Metallband für den Schnitt in einer richtigen Position liegt. Danach können die Stirnflächen mittels eines optischen Systems beispielsweise geprüft werden.

Dieses Transfermodul kann gemäß der Erfindung entfallen, wobei ausschließlich die erfindungsgemäße Übergabevorrichtung verwendet wird. Hierzu wird beispielsweise der Tabakstock in der Strangmaschine direkt auf ein vorbestimmtes Maß, bspw. 24 mm, geschnitten oder in der Übergabevorrichtung direkt auf ein gewünschtes Maß, bspw. 12 mm, geschnitten. Die Übergabevorrichtung kann in der Strangmaschine stromabwärts am Ausgang implementiert sein. An Stelle einer Spinne, die auch als Tubentrieb bezeichnet werden kann, wird ein Förderorgan verwendet, das einen stabförmigen Artikel aufnimmt und ein geschnittenes Doppelsegment (bspw. 2 x 12 mm) direkt an ein, vorzugsweise kurvengesteuerte, Drehförderorgan weitergibt, das das Doppelsegment bzw. die stabförmigen Artikel um 90° dreht.

Danach können die stabförmigen Artikel an eine Prüf- und/oder Teilungsveränderungstrommel mit einem optischen Prüfsystem weitergegeben werden. Danach können die stabförmigen Artikel nun direkt an das erste Zuführmodul einer Kombiniermaschine abgegeben werden. An Stelle der angegebenen Längen können natürlich auch andere Längen Verwendung finden.

Die Vorteile der Erfindung sind, dass ein komplettes Transfermodul mit den diversen Trommeln entfallen kann, womit sich ein hohes Kosteneinsparpotential ergibt. Die Maschine selbst ist relativ kleinbauend, so dass der Footprint deutlich geringer wird. Die Maschine kann beispielsweise fast 2 m kürzer gebaut werden als üblich. Es ist ein kleineres Versorgermodul ausreichend und es wird weniger Energie und weniger Luft verbraucht. Zudem kann an Stelle von zwei Schneidsystemen nur ein Schneidsystem verwendet werden. Beispielsweise kann ein Schneidmesser bzw. eine Messervorrichtung in der Strangmaschine entfallen, wenn der Strang direkt in die Übergabevorrichtung geführt wird. Die stabförmigen Artikel können auch direkt auf eine Länge gebracht werden, die zur Weiterverarbeitung geeignet ist, so dass in der sich der Übergabevorrichtung anschließenden Kombiniermaschine kein weiterer Schnitt durch die stabförmigen Artikel notwendig ist.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1:: eine schematische Draufsicht auf eine erfindungsgemäße Maschine der Tabak verarbeitenden Industrie,
- Fig. 2:: eine schematische Ansicht einer erfindungsgemäßen Übergabevorrichtung,
- Fig. 3:: eine schematische Ausschnittsvergrößerung aus Fig. 2,
- Fig. 4:: eine schematische dreidimensionale Darstellung eines Teils eines Förderorgans und einer Schneidvorrichtung und
- Fig. 5:: eine schematische dreidimensionale Darstellung eines Teils der erfindungsgemäßen Übergabevorrichtung.

Im Rahmen der Erfindung sind Merkmale, die mit "insbesondere" oder "vorzugsweise" gekennzeichnet sind, als fakultative Merkmale zu verstehen.

In den Zeichnungen sind jeweils gleiche oder gleichartige Elemente und/o-der Teile mit denselben Bezugsziffern versehen, so dass von einer erneuten Vorstellung jeweils abgesehen wird.

Fig. 1 zeigt schematisch eine Draufsicht auf eine erfindungsgemäße Maschine 10 der Tabak verarbeitenden Industrie.

Die erfindungsgemäße Maschine 10 umfasst eine Strangmaschine 11, eine erfindungsgemäße Übergabevorrichtung 12 und eine Kombiniermaschine 13. In der Strangmaschine 11 wird beispielsweise ein mit einem Umhüllungsmaterial umhüllter Tabakstrang gebildet, in den vorzugsweise längsaxial Metallstreifen eingelegt sind, die für eine induktive Erwärmung der aus dem Tabakstrang hergestellten Tabaksegmente geeignet sind. Der Tabakstrang wird wie üblich in einer Formatvorrichtung 14 rund geformt oder oval geformt und mit einem Umhüllungsmaterial umwickelt. Die Metallstücke können vor der Formatvorrichtung 14 in einen Tabakkuchen, der in Fig. 1 der Übersichtlichkeit wegen nicht dargestellt ist, eingelegt werden. Die Förderrichtung ist mit 25 dargestellt.

Der hergestellte Tabakstrang 15 wird in Fig. 1 mittels einer Messervorrichtung 16 in stabförmige Artikel 22 geschnitten. Die stabförmigen Artikel 22 werden längsaxial weiter in eine Übergabevorrichtung 12 gefördert, in der diese längsaxial auf ein Förderorgan 17 übernommen werden. Das Förderorgan 17 kann wie dargestellt als Fördertrommel ausgebildet sein. Es ist eine Schneidvorrichtung 18 vorgesehen, die mehrere Messer 36 aufweist. Hierzu wird Bezug genommen auf die Figuren 2 bis 5.

Durch die Schneidvorrichtung 18 werden die stabförmigen Artikel 22 in zwei kürzere stabförmige Artikel 22 abgelängt. Anschließend werden die längsaxial in Förderrichtung 25 ausgerichteten stabförmigen Artikel 22 auf ein Drehförderorgan 19 übergeben, in dem die stabförmigen Artikel so gedreht werden, dass diese queraxial auf eine Abnahmetrommel 20 übergeben werden können. Die Abnahmetrommel 20 ist in diesem Ausführungsbeispiel Bestandteil der Übergabevorrichtung 12, kann aber auch in einer nicht dargestellten Ausführungsform Bestandteil einer Kombiniermaschine 13 sein.

An die Abnahmetrommel 20 bzw. die Übergabevorrichtung 12 schließt sich dann in der Kombiniermaschine 13 beispielsweise eine Fördertrommel 21 an und weitere Elemente, die nicht dargestellt sind und die beispielsweise dafür sorgen, dass weitere stabförmige Artikel an die hergestellten stabförmigen Artikel 22 angesetzt werden.

Die Strangmaschine 11, die Übergabevorrichtung 12 und die Kombiniermaschine 13 sind linear aufgestellt. Durch die einfache und wenige Teile aufweisende Übergabevorrichtung 12 ist eine kompakte Bauform möglich.

In der Ausführungsform der Fig. 1 ist eine Messervorrichtung 16 in der Strangmaschine 11 vorgesehen. Diese umfasst vorzugsweise halb so viele Messer, die über den Umfang der Messervorrichtung 16 verteilt angeordnet sind, wie die Schneidvorrichtung 18. In einer nicht dargestellten Ausführungsform weist die Strangmaschine 11 keine Messervorrichtung 16 auf, sondern die Schneidvorrichtung 18 der Übergabevorrichtung 12 dient zum Schneiden des Strangs 15 oder der Stränge in stabförmige Artikel 22.

Ferner ist in der Ausführungsform der Fig. 1 eine Einstrangmaschine dargestellt. Die Erfindung ist allerdings auch für Zweistrangmaschinen oder Mehrfachstrangmaschinen funktionabel.

Fig. 2 zeigt schematisch eine Ansicht einer erfindungsgemäßen Übergabevorrichtung 12. In der Fig. 2 werden die stabförmigen Artikel 22 von rechts in Förderrichtung 25 dem Förderorgan 17 zugeführt und dort in einer Aufnahmemulde 27, die in Fig. 4 gut zu erkennen ist, aufgenommen. In der Aufnahmemulde 27 werden die stabförmigen Artikel 22 gehalten und mittels einer Schneidvorrichtung 18 geschnitten.

Beim Zuführen von stabförmigen Artikeln 22 zu der Übergabevorrichtung werden vorzugsweise die stabförmigen Artikel 22 mittig geschnitten. Die beiden mittig geschnittenen stabförmigen Artikel 22 können dann in dieser längsaxialen Ausrichtung um ungefähr ¼ Rotation des Förderorgans 17 weitergefördert werden und an das Drehförderorgan 19 in dort vorgesehene Mulden eines Aufnahmekörpers 30 übergeben werden. Es können auch zwei oder mehrere parallel vorgesehene Bahnen von stabförmigen Artikeln 22 übergeben werden, wenn beispielsweise eine doppelbahnige Strangmaschine oder eine mehrbahnige Strangmaschine vorgesehen ist.

Es kann auch vorgesehen sein, dass die in Fig. 1 dargestellte Messervorrichtung 16 wegfällt. In diesem Fall gelangt ein Strang oder mehrere Stränge parallel zueinander zu dem Förderorgan 17, wobei dort durch die Schneidvorrichtung 18 stabförmige Artikel 22 abgelängt und nur die abgelängten stabförmigen Artikel 22 weiter gefördert werden. Nach dem nächsten Schnitt wird dann wieder ein stabförmiger Artikel 22 abgelängt und weiter gefördert und so weiter.

In diesem Ausführungsbeispiel werden allerdings stabförmige Artikel 22 in längsaxialer Förderrichtung 25 zugefördert und in zwei stabförmige Artikel 22 geschnitten, die längsaxial zueinander angeordnet sind und in dieser Anordnung auf das Drehförderorgan 19 abgegeben werden.

In Fig. 3 ist eine schematische Darstellung einer Ausschnittsvergrößerung aus Fig. 2 gezeigt. Es ist der Zustand eines Schnitts der Schneidvorrichtung 18 mittels eines Messers 36 durch einen stabförmigen Artikel 22 gezeigt. Der Schnitt erfolgt senkrecht zur Längsachse 26 des stabförmigen Artikels 22, so dass sich nach dem Schnitt zwei stabförmige Artikel 22 ergeben.

Die Schneidvorrichtung 18 weist in diesem Ausführungsbeispiel acht Messer 36 auf. Zudem ist in dieser Darstellung gut zu erkennen, dass das Förderorgan 17, das als Fördertrommel ausgebildet ist, Schlitze 35 aufweist, in die die Messer 36 eintreten können. Die Messer 36 sind so ausgerichtet, dass ein glatter gerader Schnitt durch die stabförmigen Artikel 22 während der längsaxialen Förderung ermöglicht ist. Vorzugsweise ist ein Ausgleichshub der Messer 36 ermöglicht.

Die stabförmigen Artikel 22 werden nach dem Schnitt in Umfangsrichtung 28 längsaxial weiter gefördert und längsaxial auf das Drehförderorgan 19 abgegeben. Eine noch genauere Darstellung des Schnitts ist in Fig. 4 in einer schematischen dreidimensionalen Darstellung gezeigt. Dort ist gut zu erkennen, dass die Aufnahmemulde 27 über den Umfang des Förderorgans 17 durchgehend ausgebildet ist. Es können auch am Umfang des Förderorgans 17 mehrere derartige Aufnahmemulden 27 in axialer Richtung nebeneinander, vorzugsweise zwei Aufnahmemulden 27, vorgesehen sein.

Fig. 5 zeigt in einer schematischen dreidimensionalen Darstellung die Funktionsweise des Drehförderorgans 19, das als Drehfördertrommel ausgebildet ist. Der Aufnahmekörper 30 weist eine Aufnahme 29 auf, in der längsaxial ein stabförmiger Artikel 22 oder in diesem Ausführungsbeispiel zwei schon geschnittene stabförmige Artikel 22 aufgenommen werden. Während der Rotation des Drehförderorgans 19 von der Aufnahmeposition, die naheliegend zum Förderorgan 17 ist, zur Abgabeposition, die naheliegend zur Prüftrommel 23 ist, wird der Aufnahmekörper 30 um 90° um eine Drehachse 31 gedreht, so dass bei der Abgabe des stabförmigen Artikels 22 bzw. der stabförmigen Artikel 22 auf die Prüftrommel 23 diese queraxial gefördert werden. In der Prüftrommel 23 findet beispielsweise eine optische Prüfung der stabförmigen Artikel 22 statt. Zudem kann hier eine Staffelung und eine queraxiale Ausrichtung der stabförmigen Artikel 22 erfolgen, um diese dann anschließend beispielsweise auf eine Abnahmetrommel 20 der Kombiniermaschine 13 abzugeben.

### Bezugszeichenliste

- 10: Maschine der Tabak verarbeitenden Industrie
- 11: Strangmaschine
- 12: Übergabevorrichtung
- 13: Kombiniermaschine
- 14: Formatvorrichtung
- 15: Strang
- 16: Messervorrichtung
- 17: Förderorgan
- 18: Schneidvorrichtung
- 19: Drehförderorgan
- 20: Abnahmetrommel
- 21: Fördertrommel
- 22: stabförmiger Artikel
- 23: Prüftrommel
- 25: Förderrichtung
- 26: Längsachse
- 27: Aufnahmemulde
- 28: Umfangsrichtung
- 29: Aufnahmen
- 30: Aufnahmekörper
- 31: Drehachse
- 35: Schlitz
- 36: Messer

## Patentansprüche

1. Übergabevorrichtung (12) der Tabak verarbeitenden Industrie zur Übergabe stabförmiger Artikel (22) der Tabak verarbeitenden Industrie von einer Strangmaschine (11), in der die stabförmigen Artikel (22) der Tabak verarbeitenden Industrie in einer Richtung (25) gefördert werden, die einer Längsachse (26) der Artikel (22) entspricht, auf eine Kombiniermaschine (13), in der die stabförmigen Artikel (22) quer zu deren Längsachse (26) gefördert werden,
wobei die Übergabevorrichtung (12) ein Förderorgan (17) aufweist, wobei stromabwärts des Förderorgans (17) eine Drehfördervorrichtung (19) vorgesehen ist, die ausgebildet ist, von dem Förderorgan (17) den längsaxial geförderten stabförmigen Artikel (22) längsaxial abzunehmen und in eine Aufnahme (29) der Drehfördervorrichtung (19) aufzunehmen und nach dem Abnehmen während einer Rotation der Drehfördervorrichtung (19) die Aufnahme (29) zu drehen, so dass die Aufnahme (29) nach der Drehung während der Rotation des Drehförderorgans (19) queraxial bewegt wird, **dadurch gekennzeichnet, dass** zudem eine Schneidvorrichtung (18) vorgesehen ist und dass das Förderorgan (17) als Gegenlager zu der Schneidvorrichtung (18) dient.

2. Übergabevorrichtung (12) nach Anspruch 1, **dadurch gekennzeichnet, dass** die Drehung der Aufnahme (29) der Drehfördervorrichtung (19) um 90° vorgesehen ist.

3. Übergabevorrichtung (12) nach Anspruch 1 oder 2, **dadurch gekennzeichnet, dass** eine Aufnahme (29) der Drehfördervorrichtung (19) oder wenigstens zwei parallel ausgerichtete Aufnahmen (29) der Drehfördervorrichtung (19) auf einem Aufnahmekörper (30) vorgesehen sind, wobei der Aufnahmekörper (30) um 90° um eine Drehachse (31), die insbesondere als radiale Achse zum Drehförderorgan (19) ausgebildet ist, drehbar ist.

4. Übergabevorrichtung (12) nach Anspruch 3, **dadurch gekennzeichnet, dass** die Mitte einer Aufnahme (29) oder die Mitte zwischen wenigstens zwei Aufnahmen (29) des Aufnahmekörpers (30) auf der Drehachse (31) liegt.

5. Übergabevorrichtung (12) nach einem der Ansprüche 1 bis 4, **dadurch gekennzeichnet, dass** das Förderorgan (17) Schlitze (35) zur Aufnahme wenigstens eines Messers (36) einer Schneidvorrichtung (18), insbesondere im Bereich der Aufnahmemulde (27) oder der Aufnahmemulden (27) für den stabförmigen Artikel (22) oder die stabförmigen Artikel (22), aufweist.

6. Übergabevorrichtung (12) nach Anspruch 5, **dadurch gekennzeichnet, dass** die Schlitze (35) breiter als die Dicke des wenigstens einen Messers (36) sind und/oder einen vorgebbaren Winkel ungleich 90° von einer Tangente der Aufnahmemulde (27) für die stabförmigen Artikel (22) haben.

7. Übergabevorrichtung (12) nach einem der Ansprüche 1 bis 6, **dadurch gekennzeichnet, dass** die Schneidvorrichtung (18) ein Rotationsmesser mit mehr als zwei Messern (36), insbesondere mehr oder gleich vier Messern (36), insbesondere mehr oder gleich sechs Messern (36), insbesondere mehr oder gleich acht Messern (36), insbesondere mehr oder gleich zehn Messern (36), insbesondere mehr oder gleich zwölf Messern (36), insbesondere mehr oder gleich vierzehn Messern (36), insbesondere mehr oder gleich sechzehn Messern (36), insbesondere mehr oder gleich achtzehn Messern (36), insbesondere mehr oder gleich zwanzig Messern (36), insbesondere mehr oder gleich zweiundzwanzig Messern (36), ist.

8. Übergabevorrichtung (12) nach Anspruch 7, **dadurch gekennzeichnet, dass** die Messer (36) Hartmetallschneiden aufweisen oder sind, wobei das Material insbesondere so ausgewählt ist, dass ohne ein Schärfen der Messer (36) im Betrieb der Messer (36) die Messer (36) wenigstens 300.000 Schnitte, insbesondere wenigstens 400.000 Schnitte, vorzugsweise 500.000 Schnitte, ermöglichen.

9. Übergabevorrichtung (12) nach einem der Ansprüche 1 bis 8, **dadurch gekennzeichnet, dass** die Schneidvorrichtung (18) ohne Schärfvorrichtung betreibbar ist.

10. Übergabevorrichtung (12) nach einem der Ansprüche 7 bis 9, **dadurch gekennzeichnet, dass** die Messer (36) eine Dicke von 0,15 mm bis 0,25 mm, insbesondere von 0,18 mm bis 0,22 mm aufweisen, wobei insbesondere die Schlitze (35) 0,25 mm bis 0,35 mm, insbesondere 0,28 mm bis 0,32 mm breit sind.

11. Übergabevorrichtung (12) nach einem der Ansprüche 1 bis 10, **dadurch gekennzeichnet, dass** das Förderorgan (17) und/oder die Drehfördervorrichtung (19) als Trommel ausgebildet ist oder sind.

12. Übergabevorrichtung (12) nach einem der Ansprüche 1 bis 11, **dadurch gekennzeichnet, dass** die Drehfördervorrichtung (19) für die Drehung der Aufnahmen (29) eine Kurvensteuerung aufweist.

13. Übergabevorrichtung (12) nach einem der Ansprüche 5 bis 12, **dadurch gekennzeichnet, dass** die Messer (36) der Schneidvorrichtung (18) ausgebildet sind, einen axialen Ausgleichshub durchzuführen, der vorzugsweise kurvengesteuert ist.

14. Maschine (10) der Tabak verarbeitenden Industrie mit einer Strangmaschine (11), einer Übergabevorrichtung (12) nach einem der Ansprüche 1 bis 13, die stromabwärts an die Strangmaschine (11) anschließt oder Teil der Strangmaschine (11) ist und eine Kombiniermaschine (13), die sich stromabwärts an die Übergabevorrichtung (12) anschließt, wobei insbesondere die Kombiniermaschine (13) eine Filteransetzmaschine, eine Multisegmentfiltermaschine oder eine Segmentkombinationsmaschine ist.

15. Maschine (10) nach Anspruch 14, **dadurch gekennzeichnet, dass** die Strangmaschine (11), die Übergabevorrichtung (12) und die Kombiniermaschine (13) in einer geraden Linie hintereinander angeordnet sind.

## Claims

1. A transfer device (12) for the tobacco-processing industry for transferring rod-shaped articles (22) for the tobacco-processing industry from a rod-making machine (11), in which the rod-shaped articles (22) for the tobacco-processing industry are conveyed in a direction (25) corresponding to a longitudinal axis (26) of the articles (22), to a combining machine (13) in which the rod-shaped articles (22) are conveyed transversely to the longitudinal axis (26) thereof, wherein
the transfer device (12) has a conveying element (17), wherein a rotary conveyor device (19) is provided downstream of the conveying element (17), which is configured to remove the rod-shaped article (22), which is conveyed longitudinally axially by the conveying element (17), longitudinally axially and to receive it in a receptacle (29) of the rotary conveyor device (19), and, following the removal, to rotate said receptacle (29) during a rotation of the rotary conveyor device (19) so that, following the rotation, the receptacle (29) is moved transversely axially during the rotation of the rotary conveyor device (19), **characterized in that** a cutting device (18) is in addition provided and that the conveying element (17) acts as a counter-bearing to said cutting device (18).

2. The transfer device (12) according to Claim 1, **characterized in that** the rotation of the receptacle (29) of the rotary conveyor device (19) is provided by 90°.

3. The transfer device (12) according to Claim 1 or 2, **characterized in that** a receptacle (29) of the rotary conveyor device (19) or at least two parallel oriented receptacles (29) of the rotary conveyor device (19) are provided on a receiving body (30), wherein the receiving body (30) can be rotated by 90° about an axis of rotation (31) which is in particular configured as a radial axis to the rotary conveyor element (19).

4. The transfer device (12) according to Claim 3, **characterized in that** the center of a receptacle (29) or the center between at least two receptacles (29) of the receiving body (30) lies on the axis of rotation (31).

5. The transfer device (12) according to any one of Claims 1 to 4, **characterized in that** the conveying element (17) has slots (35) for receiving at least one knife (36) of a cutting device (18), in particular in the region of the receiving trough (27) or the receiving troughs (27) for the rod-shaped article (22) or the rod-shaped articles (22).

6. The transfer device (12) according to Claim 5, **characterized in that** the slots (35) are wider than the thickness of the at least one knife (36) and/or have a predefinable angle which is not equal to 90° from a tangent of the receiving trough (27) for the rod-shaped articles (22).

7. The transfer device (12) according to any one of Claims 1 to 6, **characterized in that** the cutting device (18) is a rotary knife having more than two knives (36), in particular more than or equal to four knives (36), in particular more than or equal to six knives (36), in particular more than or equal to eight knives (36), in particular more than or equal to ten knives (36), in particular more than or equal to twelve knives (36), in particular more than or equal to fourteen knives (36), in particular more than or equal to sixteen knives (36), in particular more than or equal to eighteen knives (36), in particular more than or equal to twenty knives (36), in particular more than or equal to twenty-two knives (36).

8. The transfer device (12) according to Claim 7, **characterized in that** the knives (36) have or are carbide cutting edges, wherein the material is in particular selected such that, without sharpening the knives (36) during the operation of the knives (36), the knives (36) make possible at least 300,000 cuts, in particular at least 400,000 cuts, preferably 500,000 cuts.

9. The transfer device (12) according to any one of Claims 1 to 8, **characterized in that** the cutting device (18) can be operated without a sharpening device.

10. The transfer device (12) according to any one of Claims 7 to 9, **characterized in that** the knives (36) have a thickness of 0.15 mm to 0.25 mm, in particular of 0.18 mm to 0.22 mm, wherein in particular the slots (35) are 0.25 mm to 0.35 mm wide, in particular 0.28 mm to 0.32 mm wide.

11. The transfer device (12) according to any one of Claims 1 to 10. **characterized in that** the conveying element (17) and/or the rotary conveyor device (19) is or are configured as a drum.

12. The transfer device (12) according to any one of Claims 1 to 11, **characterized in that** the rotary conveyor device (19) has a cam control for the rotation of the receptacles (29).

13. The transfer device (12) according to any one of Claims 5 to 12, **characterized in that** the knives (36) of the cutting device (18) are configured to carry out an axial compensatory stroke which is preferably cam-controlled.

14. A machine (10) for the tobacco-processing industry having a rod-making machine (11), a transfer device (12) according to any one of Claims 1 to 13, which connects downstream to the rod-making machine (11) or is part of the rod-making machine (11), and a combining machine (13) which connects downstream to the transfer device (12), wherein the combining machine (13) is in particular a filter assembly machine, a multi-segment filter machine or a segment combination machine.

15. The machine (10) according to Claim 14, **characterized in that** the rod-making machine (11), the transfer device (12) and the combining machine (13) are arranged behind one another in a straight line.

## Revendications

1. Dispositif de transfert (12) de l'industrie de transformation du tabac pour le transfert d'articles en forme de tige (22) de l'industrie de transformation du tabac d'une machine à boudins (11), dans laquelle les articles en forme de tige (22) de l'industrie de transformation du tabac sont transportés dans une direction (25) qui correspond à un axe longitudinal (26) des articles (22), vers une machine de combinaison (13), dans laquelle les articles en forme de tige (22) sont transportés transversalement à leur axe longitudinal (26),
le dispositif de transfert (12) présentant un organe de transport (17),
un dispositif rotatif (19) de transport étant prévu en aval de l'organe de transport (17), qui est conçu pour enlever de l'organe de transport (17) l'article (22) en forme de tige transporté dans le sens de l'axe longitudinal et pour le recevoir dans un réceptacle (29) du dispositif rotatif (19) de transport, et pour faire tourner le réceptacle (29) après l'enlèvement pendant une rotation du dispositif rotatif (19) de transport, de sorte qu'après la rotation, le réceptacle (29) est déplacé transversalement à l'axe pendant la rotation de l'organe rotatif (19) de transport, **caractérisé en ce qu'**il est prévu en outre un dispositif de coupe (18) et **en ce que** l'organe de transport (17) sert de contre-appui au dispositif de coupe (18).

2. Dispositif de transfert (12) selon la revendication 1, **caractérisé en ce qu'**il est prévu une rotation de 90° du réceptacle (29) du dispositif rotatif (19) de transport.

3. Dispositif de transfert (12) selon la revendication 1 ou la revendication 2, **caractérisé en ce qu'**un réceptacle (29) du dispositif rotatif (19) de transport ou au moins deux réceptacles (29) orientés parallèlement du dispositif rotatif (19) de transport sont prévus sur un corps de réception (30), le corps de réception (30) étant apte à tourner de 90° autour d'un axe de rotation (31), qui est notamment conçu comme un axe radial par rapport à l'organe rotatif (19) de transport.

4. Dispositif de transfert (12) selon la revendication 3, **caractérisé en ce que** le milieu d'un réceptacle (29) ou le milieu entre au moins deux réceptacles (29) du corps de réception (30) est situé sur l'axe de rotation (31).

5. Dispositif de transfert (12) selon l'une des revendications 1 à 4, **caractérisé en ce que** l'organe de transport (17) présente des fentes (35) destinées à recevoir au moins un couteau (36) d'un dispositif de coupe (18), notamment au niveau de l'auget (27) de réception ou des augets (27) de réception de l'article (22) en forme de tige ou des articles en forme de tige (22).

6. Dispositif de transfert (12) selon la revendication 5, **caractérisé en ce que** les fentes (35) sont plus larges que l'épaisseur dudit au moins un couteau (36) et/ou ont un angle prédéterminable différent de 90° par rapport à une tangente de l'auget (27) de réception de l'article (22) en forme de tige.

7. Dispositif de transfert (12) selon l'une des revendications 1 à 6, **caractérisé en ce que** le dispositif de coupe (18) comprend un couteau rotatif comportant plus de deux couteaux (36), notamment plus de quatre couteaux (36) ou égal à quatre couteaux, notamment plus de six couteaux (36) ou égal à six couteaux, notamment plus de huit couteaux (36) ou égal à huit couteaux, notamment plus de dix couteaux (36) ou égal à dix couteaux (36), notamment plus de douze couteaux (36) ou égal à douze couteaux (36), notamment plus de quatorze couteaux (36) ou égal à quatorze couteaux (36), notamment plus de seize couteaux (36) ou égal à seize couteaux (36), notamment plus de dix-huit couteaux (36) ou égal à dix-huit couteaux (36), notamment plus de vingt couteaux (36) ou égal à vingt couteaux (36), notamment plus de vingt-deux couteaux (36) ou égal à vingt-deux couteaux (36).

8. Dispositif de transfert (12) selon la revendication 7, **caractérisé en ce que** les couteaux (36) comportent ou ont des tranchants en métal dur, le matériau étant notamment choisi de manière à ce que, sans affûtage des couteaux (36) lors du fonctionnement des couteaux (36), les couteaux (36) permettent au moins 300000 coupes, notamment au moins 400000 coupes, de préférence 500000 coupes.

9. Dispositif de transfert (12) selon l'une des revendications 1 à 8, **caractérisé en ce que** le dispositif de coupe (18) est apte à fonctionner sans dispositif d'affûtage.

10. Dispositif de transfert (12) selon l'une des revendications 7 à 9, **caractérisé en ce que** les couteaux (36) ont une épaisseur comprise entre 0,15 mm et 0,25 mm, notamment entre 0,18 mm et 0,22 mm, les fentes (35) ayant notamment une largeur comprise entre 0,25 mm et 0,35 mm, notamment entre 0,28 mm et 0,32 mm.

11. Dispositif de transfert (12) selon l'une des revendications 1 à 10, **caractérisé en ce que** l'organe de transport (17) et/ou le dispositif rotatif (19) de transport est ou sont réalisés sous forme de tambour.

12. Dispositif de transfert (12) selon l'une des revendications 1 à 11, **caractérisé en ce que** le dispositif rotatif (19) de transport présente une commande par came pour la rotation des réceptacles (29).

13. Dispositif de transfert (12) selon l'une des revendications 5 à 12, **caractérisé en ce que** les couteaux (36) du dispositif de coupe (18) sont configurés pour effectuer une course axiale d'équilibrage qui est de préférence commandée par came.

14. Machine (10) de l'industrie de transformation du tabac comprenant une machine de boudinage (11), un dispositif de transfert (12) selon l'une des revendications 1 à 13, qui se raccorde en aval à la machine de boudinage (11) ou fait partie de la machine de boudinage (11), et une machine de combinaison (13) qui se raccorde en aval au dispositif de transfert (12), la machine de combinaison (13) étant en particulier une machine de mise en place de filtre, une machine à filtres multi-segments ou une machine de combinaison de segments.

15. Machine (10) selon la revendication 14, **caractérisée en ce que** la machine de boudinage (11), le dispositif de transfert (12) et la machine de combinaison (13) sont disposés les uns derrière les autres en ligne droite.
